# EUROPÄISCHE PATENTSCHRIFT

(11) **EP 1 157 187 B1**
(45) Veröffentlichungstag und Bekanntmachung des Hinweises auf die Patenterteilung: **12.10.2005**
(21) Anmeldenummer: 00905039.4
(22) Anmeldetag: 09.02.2000
(51) Int. Cl.: E21B 7/14

(54) **METALLSCHMELZE-BOHRVERFAHREN**
MOULTEN BATH DRILLING METHOD
PROCEDE DE FORAGE FAISANT APPEL A UN METAL EN FUSION

(30) Priorität: 05.03.1999 DE 19909836
(43) Veröffentlichungstag der Anmeldung: 28.11.2001
(73) Patentinhaber: FOPPE, Werner, 52511 Geilenkirchen (DE)
(72) Erfinder: FOPPE, Werner, 52511 Geilenkirchen (DE)
(74) Vertreter: COHAUSZ DAWIDOWICZ HANNIG & SOZIEN
(86) Internationale Anmeldenummer: PCT/EP2000/001015
(87) Internationale Veröffentlichungsnummer: WO 2000/053883

(56) Entgegenhaltungen:
- DE-A- 19 501 437
- US-A- 5 107 936
- US-A- 5 168 940

## Beschreibung

Die vorliegende Erfindung betrifft ein Schmelzbohrverfahren zur Einbringung maßhaltiger Bohrungen, insbesondere von großem Durchmesser, in Gestein, bei dem die Abraumschmelze in das durch Temperatur- und Druckeinwirkung aufgerissene Umgebungsgestein verpreßt wird und bei dem während des Bohrens durch erstarrende Schmelze eine Bohrlochverschalung erstellt wird.

Das Einbringen von Bohrungen in Gestein, mittels der Aufschmelzung des abzutragenden Gesteins, ist allgemein bekannt. So offenbart z.B. das Dokument US 3357505 einen Bohrkopf, mit dem die Aufschmelzung von Gestein betrieben wird.

Dieser bekannte Bohrkopf, der aus einem hochtemperatur-beständigen Metall, wie z.B. Molybdän oder Wolfram besteht, wird mittels Heizelementen auf eine Temperatur oberhalb der Schmelztemperatur (1000 - 2000°C) des Gesteines aufgeheizt und mittels aufwendig verlängerbarer Vortriebsgestänge unter hohem Druck in das Gestein, welches sodann aufschmilzt, eingepreßt.

Die Problematik des Abtransportes der im Bohrvorgang entstehenden Abraumgesteinsschmelze, wird hier dadurch gelöst, daß die Gesteinsschmelze in eine Öffnung des Bohrkopfes eindringt und sodann, durch einen schnellen Gasstrom innerhalb eines Führungsrohres an die Oberfläche befördert wird.

Trotz der widerstandsfähigen Materialien unterliegt der Bohrkopf durch die Korrosionseinwirkung des geschmolzenen Gesteins einem großen Verschleiß, so daß dieser mitunter gewechselt werden muß.

Es ist weiterhin bekannt, die Abraumproblematik dadurch zu lösen, daß neben dem naturgemäß am Bohrkopf vorherrschenden extrem hohen Temperaturgradienten zwischen der Gesteinsschmelze und dem umliegenden festen Gestein die Schmelze einem hohen Druck ausgesetzt wird, um durch Temperatur-/Druckbeanspruchung eine Spaltbildung und ein Aufreißen des umliegenden festen Gesteins zu bewirken, in das die Abraumgesteinsschmelze verpreßt werden kann. Insofern ist es durch diese Methode nicht länger erforderlich, das Abraummaterial an die Oberfläche zu fördern.

Ebenfalls ist es bekannt, daß bei der Herstellung von Schmelzbohrungen die Gesteinsschmelze um den Bohrkopf herum gepreßt wird, so daß die Schmelze oberhalb und um den Schmelzbohrkopf herum insbesondere auch aufgrund vorgesehener Kühlmaßnahmen erstarrt und das Bohrloch mit einer gleichmäßigen glasigen Schmelzschicht verschalt.

Eine derartige Vorrichtung, bei der das Gestein durch eine H₂/O₂ - Flamme geschmolzen wird, ist aus der DE 2 554 101 bekannt.

Eine Schmelzbohranlage und ein Verfahren zum Betrieb der Anlage, welche von der Verpressung des Abraumes ins umliegende Gestein und der Bohrlochverschalung Gebrauch macht ist auch aus der DE 195 01 437 A1 bekannt. Die hier beschriebene Vorrichtung wird in Salzstollen eingesetzt und nutzt das aufgeschmolzene Salz selbst als Bohrmedium.

Bei den bekannten Vorrichtungen ergibt sich die Problematik, daß durch die oberhalb und um das Bohrgerät erstarrende Schmelze eine Haftung zwischen Bohrgerätewandung und Bohrlochverschalung entsteht, die üblicherweise durch spezielle hydraulische Vortriebs- und Hebeanlagen für einen weiteren Bohrvortrieb überwunden werden muß.

Dementsprechend muß bei den bekannten Verfahren, mit einem stetigen hydraulischen Andruck gearbeitet werden, was die gesamte Bohranlage sehr aufwendig macht, da diese für enorme Drücke von bis zu mehreren tausend Tonnen ausgelegt sein muß.

Eine aus der US 5 168 940 bekannte Bohrvorrichtung verwendet für den Bohrkopf eine Metallkeramik-Mischung, um Abnutzung zu verringern und Adhäsionskräfte zwischen Bohrkopfoberfläche und Gesteinsschmelze leichter zu überwinden.

Die bekannten Anlagen müssen mit aufwendigen Versorgungsleitungen ausgestattet werden, um die enorme Energiemenge über mehrere Kilometer Bohrtiefe dem Bohrkopf zur Beheizung zuzuführen.

Aufgrund des Umschmelzens des Bohrkopfes gestaltet sich hier ebenfalls das spätere Heben des Bohrgeräts problematisch.

Aufgabe der Erfindung ist es, ein energieeinsparendes universell einsetzbares Bohrverfahren bereitzustellen, mit dem in jedem Gesteinsuntergrund, sowohl horizontal als auch vertikal insbesondere im kontinuierlichen Vortrieb Tiefstbohrungen, Schächte und Tunnel, insbesondere mit großem Bohrlochdurchmessern, von z.B. mehr als 1 Meter, nutzungs-fertig eingebracht werden können.

Es ist weiterhin Aufgabe der Erfindung ein Verfahren und eine Vorrichtung zur Durchführung dieses Verfahrens zur Verfügung zu stellen, mit dem ein Schmelzbohrprozeß ohne zusätzliche Kühlungsmaßnahmen, ohne zeitaufwendige Bohrgestänge-Montagen, ohne bewegliche Bauteile, ohne Bohrkopf-Wechsel, ohne Abraum-Förderung und ohne nachträgliche Verschalungs- und Verrohrungsarbeiten kostengünstig und einfach durchgeführt werden kann.

Die Erfindung stellt ebenfalls darauf ab, spezielle Werkstoffe zur generellen Verwendung bei Schmelzbohrverfahren vorzuschlagen.

Diese Aufgaben werden unter anderem erfindungsgemäß dadurch gelöst, daß als Bohrmedium eine Metall enthaltende Schmelze durch Leitungselemente dem durch Aufschmelzung abzutragenden Bohrlochgrund zugeführt wird.

D.h., daß zur Durchführung des Bohrverfahrens erhitzte Metall enthaltende Schmelze, unter der auch reine Metallschmelze zu verstehen ist, z.B. Eisenschmelze von etwa 2000° C Einfülltemperatur, als niedrigviskoses Bohrmedium in das in Bohrrichtung erste Leitungselement eingegossen wird, so daß die Metallschmelze direkt über dem Bohrlochgrund aus dem letzten Leitungselement austritt und das Gestein des Bohrlochgrundes aufschmilzt und abträgt.

Das Abtragen des aufgeschmolzenen Abraumgsteines wird hierbei dadurch begünstigt, daß das Gestein eine deutlich geringere Dichte als die Metallschmelze hat, so daß die Gesteinsschmelze automatisch auf der Metallschmelze aufschwimmt. Der Bohrlochgrund wird somit selbsttätig und kontinuierlich von der aufgeschmolzenen Gesteinsschmelze befreit.

Durch den hohen statischen Druck, der sich durch die in den Leitungselementen stehende Metallschmelzesäule ergibt, wird bewirkt, daß in dem erfindungsgemäßen Verfahren, die aus dem untersten Leitungselement austretende Metallschmelze mit dem Abraummaterial (Gesteinsschmelze) zwischen die Außenseite der Leitungselemente und die Bohrlochinnenwand geführt wird, wo sie im Laufe des Bohrfortschritts erstarrt. Da der Bohrprozeß ohne weitere Kühlungsmaßnahmen erfolgt, ergibt sich gegenüber bekannten Schmelzrohrverfahren eine Energie- und Kosteneinsparung von über 50%.

Die erstarrte Schmelze, bei der es sich auch um eine Schmelzemischung aus Metall und Gestein handeln kann, bildet zwischen Leitungselement und Bohrlochinnenwand einen Druckverschluß, so daß aufgrund der extrem hohen Temperaturgradienten im Gestein und des erzeugten Druckes automatisch ein Aufreißen des Gesteinsmateriales erfolgt, wobei vor allem die leichtere Abraumschmelze in das Umgebungsgestein verpreßt wird.

Der Schwund an Metallschmelze, der sich durch die Verpressung und die Erstarrung ergibt, kann am Bohrungsanfang, am ersten Leitungselement durch eine Nachführung von Metallschmelze kompensiert werden. Diese Nachführung kann sowohl kontinuierlich als auch diskontinuierlich erfolgen, da das Volumen der auf dem Bohrlochgrund aufstehenden Schmelzesäule als Vorrat wirkt.

Insofern ist es erfindungsgemäß möglich, in einem kontinuierlichen Bohrvorgang durch Gesteinschmelzeverpressung ein formstabiles verschaltes, insbesondere metallguß-verschaltes Bohrloch herzustellen, welches große Durchmesser, z.B. von mehr als 1 Meter und im wesentlichen beliebige Profile aufweisen kann, wobei aufgrund der automatischen Metallgußverschalung dieses Bohrloch ohne weitere Nachbearbeitung seiner Nutzungsbestimmung zugeführt werden kann. Hierbei kann die Bohrung nicht nur senkrecht, sondern auch horizontal sowie unter anderen Winkeln zur Erdoberfläche erfolgen, so daß Bohrungen für die unterschiedlichsten Verwendungszwecke wie z.B. Geotherm-Kraftwerke, Versorgungsleitungen oder Tunnel erstellt werden können.

Dies bedeutet, daß in dem erfindungsgemäßen Metallschmelze-bohrverfahren in einem einzigen Arbeitsgang ein Bohrloch erschmolzen, die Bohrlochschmelze ins Seitengestein verpreßt und aus der erkalteten Gesteinsschmelze eine druckverpreßte stabile Bohrlochverschalung entsteht, die gleichzeitig noch durch eine nahtlose Metallwandung verrohrt wird.

Vorteilhafterweise eröffnet das erfindungsgemäße Verfahren somit die Möglichkeit, Bohrlöcher der genannten Dimensionen selbst in Tiefen von über 10 Kilometer in einem Arbeitsgang metallverschalt niederzubringen, ohne die Bohrlochschmelze fördern und Kühlmittel einsetzen zu müssen, wobei mit diesem Verfahren bei Temperaturen von über 3000° C, Gebirgsdrücken von über 100·10⁶Pa (1000 bar), Schmelzeschneiddrücken von bis zu 1000·10⁶Pa (10 000 bar) oder mehr und mit einem Leitungselementegewicht von über 10 000 t am Bohrziel gearbeitet werden kann, was die herkömmliche mechanische Bohrtechnik nicht leistet.

Es ist besonders vorteilhaft, wenn die als Bohrmedium eingesetzte Schmelze magnetische Metalle, wie z.B. Eisen, Kobalt oder Nickel enthält, bzw. vollständig aus einem solchen Metall oder Metall-Legierungen besteht. Bei dem erfindungsgmäßen Verfahren kann auch mit verschiedenen nichtmagnetischen Metallschmelzen , wie z.B. Kupfer gearbeitet werden, jedoch bietet sich z.B. Eisenschmelze hier in besonderem Maße an, da die Kosten einer derartigen Schmelze gering sind, Eisen leicht verfügbar ist und bei Atmosphärendruck einen hohen Verdampfungspunkt von ca. 3000° C hat.

Durch die Verwendung einer magnetischen Schmelze ergibt sich, wie später erklärt wird, die Möglichkeit die gesamte Bohrvorrichtung elektromagnetisch zu manipulieren bzw. zu steuern.

Da in dem Schmelzbohrverfahren bereits bei Atmosphärendruck mit einer überhitzten Eisenschmelze von ca. 3000° C gearbeitet werden kann, werden an die Leitungselemente, durch die die Eisenschmelze dem Bohrlochgrund zugeführt wird, höchste Materialanforderungen gestellt.

Es wird generell vorgeschlagen, die verschiedenartigsten Bohrvorrichtungen zur Herstellung von Schmelzbohrungen in Gestein, mit denen das abzutragende Gestein aufschmelzbar ist und mittels derer durch die im Schmelzvorgang und/oder in das Bohrloch eingebrachte Schmelze eine aus erstarrter Schmelze gebildete Bohrlochverschalung erstellbar ist, in vorteilhafter Weise derart auszugestalten, daß die mit der geschmolzenen oder erstarrten Schmelzemasse in Kontakt stehenden Flächen der Bohrvorrichtung aus einem hochtemperaturfesten Werkstoff bestehen.

Bei den Bohrvorrichtungen kann es sich nicht nur um die erfindungsgemäße Vorrichtung, sondern um alle Schmelzbohrvorrichtungen handeln, wie sie z.B. aus der US 3 357 505 und insbesondere der DE 2 554 101 bekannt sind.

Hier ist zu beachten, daß unter dem Begriff Schmelze sowohl die bei den herkömmlichen Verfahren entstehende reine Gesteinsschmelze als auch die entsprechend dem hier vorgestellten erfindungsgemäßen Verfahren in das Bohrloch eingebrachte Schmelze bzw. die entstehende Misch-Schmelze aus beiden zu verstehen ist.

Dementsprechend werden bevorzugt auch die Leitungselemente, die zur Durchführung des erfindungsgemäßen Verfahrens eingesetzt werden, derart ausgebildet, daß die mit der geschmolzenen oder erstarrten Schmelzemasse in Kontakt stehenden Flächen aus einem hochtemperaturfesten Werkstoff bestehen.

In besonders vorteilhafter Ausgestaltung sind zur Durchführung des erfindungsgemäßen Verfahrens die Leitungselemente insgesamt aus dem bevorzugten Werkstoff gefertigt, da hierdurch eine Verbundkonstruktion und eine übermäßige Komplexität der Einzelkomponenten vermieden wird.

Um eine Haftung zwischen der erstarrten Schmelze und den Elementen von Bohrvorrichtungen und insbesondere der Leitungselemente der erfindungsgemäßen Bohrvorrichtung zu verhindern, ist der Werkstoff z.B. so gewählt, daß sein Reibungskoeffizient kleiner 0,5 ist und der Werkstoff eine geringe Oberflächenspannung aufweist, um zu gewährleisten, daß zwischen Werkstoff und Schmelze keine Benetzung stattfindet.

Als ausgewähle Werkstoffe eignen sich z.B. Graphit oder auch Metallverbundkeramiken.

Graphit kann als Werkstoffmaterial für die Bohrvorrichtung und insbesondere für die Leitungselemente allen geforderten Ansprüchen gerecht werden. So ist Graphit beispielsweise parallel zur Schichtung, ein guter Wärme- und Stromleiter, wirkt aber senkrecht zur Schichtung als Isolator. Graphit kann daher zur thermischen Isolation der Metallschmelze und auch zur Stromleitung eingesetzt werden. Es hat weiterhin eine hohe Festigkeit und eine hohe Gleitfähigkeit, läßt sich wie Metall bearbeiten und ist im Grünzustand maßhaltig vor- und auszuformen.

Ein besonderer Vorteil von Graphit liegt weiterhin darin, daß es sowohl von Metall als auch von den Gesteinsschmelzen, wie gewünscht, nicht benetzt wird und bei Normaldruck in einer nichtoxidierenden Atmosphäre bis ca. 3000° C temperaturbeständig ist. Darüber hinaus zeichnet sich Graphit dadurch aus, daß dessen Festigkeit mit steigender Temperatur ebenfalls zunimmt, wobei die Zug- bzw. Druckfestigkeit bei etwa 2500°C ihr Maximum von etwa 100 bzw. 400 MPa erreicht.

Da Graphit jedoch unter Sauerstoffatmosphäre ab ca. 400°C oxidiert, d.h. verbrennt, wird das Bohrverfahren bevorzugt unter Schutzgasatmospäre durchgeführt, bzw. zumindest begonnen. Bei dem Schutzgas handelt es sich bevorzugt um Argon welches aufgrund seiner hohen Dichte nicht von selbst aus dem Bohrloch entweicht. Mit fortschreitendem Bohrfortschritt unterliegen die Graphitelemente nicht mehr einer Sauerstoffatmosphäre, so daß die Schutzgasversorgung eingestellt werden kann.

Unter den für das Verfahren eingesetzten Leitungselementen sind im wesentlichen einzelne Zylinderstücke, insbesondere aus dem genannten Graphit zu verstehen, die eine zentrale Bohrung aufweisen.

Die einzelnen Zylinderstücke, bei denen das Verhältnis von Außen-Durchmesser zu Innen-Durchmesser groß, und insbesondere größer als 10 zu 1 ist, können miteinander verbunden werden, so daß ein Graphitrohrstrang ausbildbar ist, der im erfindungsgemäßen Schmelzbohrverfahren sowohl die Funktion von Schmelzbohrkopf, Bohrgeräterumpf und Versorgungs- sowie Druckgestänge übernimmt.

Es ist ebenfalls vorteilhaft, daß aufgrund des Metallgehaltes gemäß der Erfindung die Schmelze zusätzlich durch Strom geheizt werden kann, um zu gewährleisten, daß die Schmelze im erhitzen flüssigen Zustand den Bohrlochgrund erreicht.

Hierbei kann z.B. eine Eisenschmelze als elektrisch leitende Flüssigkeit sowohl die Funktion des Energietransports zum aufzuschmelzenden Gestein als auch die Funktion des Stromleiters übemehmen.

Der Stromfluß kann hier bei einem obersten Leitungselement, d.h. am Bohrungsanfang durch die in den Leitungselementen geführte Metallschmelze, über die am Bohrlochgrund vorliegende Metallschmelze zurück über die äußere erstarrte metallische Bohrlochverschalung geschlossen werden. Es ist ebenfalls möglich, den Strom durch den Graphitrohrstrang bis zur Schmelze über dem Bohrlochgrund zu führen.

Der Strom zur Heizung der Metallschmelze kann hierbei direkt oder induktiv in die Schmelze eingekoppelt werden.

Mit fortschreitender Bohrtiefe ist es vorgesehen, daß am Bohrungsanfang weitere Leitungselemente, also z.B. weitere Graphitzylinder am jeweils vorherigen Element befestigt werden.

Somit ergibt sich im Endeffekt ein Leitungsstrang aus Graphitrohr, welcher sich über die gesamte Tiefe der Bohrung erstreckt. Aufgrund der geringeren Dichte von Graphit gegenüber der Metallschmelze schwimmt der Graphitrohrstrang zunächst auf der Schmelze auf und gleitet unter Nachführung von Metallschmelze und Abtragung des Bohrgrundes der Tiefe entgegen. Letzlich ergibt sich ein Gleichgewicht zwischen dem zur Schmelzeverpressung nötigen Preßdruck und dem in der Schmelze herrschenden Druck aufgrund der Gewichtskraft des aufstehenden Graphitrohrs und der Schmelzesäule.

Die Dicke des Schmelzekissens unter dem Graphitrohrstrang beträgt hierbei etwa 10 cm. Die Bohrgeschwindigkeit liegt bei etwa 5 mm pro Sekunde, wobei zu beachten ist, daß die Bohrung erfindungsgemäß ohne einen Bohrkopfwechsel, ohne Kühlung und ohne Förderung von Abraum erfolgt.

Ein Bohrkopfwechsel erübrigt sich schon deswegen, weil die aus Graphit bestehenden Leitungselemente mechanisch identisch sein können, so daß ein eventueller Abbrand am untersten Element nicht nachteilig ist. Jedoch sollte hierbei darauf geachtet werden, daß das einem eventuellen Abbrand ausgesetzte jeweils unterste Leitungselment in der Umgebung der Abbrandzone keine elektrischen Elemente aufweist, deren Abbrand zur Zerstörung oder Fehlfunktion führt.

Ein wesentlicher Punkt des erfindungsgemäßen Gedankens ist es, daß zwischen der erstarrten Metallguß-Bohrlochverschalung und der Außenseite der aus Graphit bestehenden Leitungselemente aufgrund der außergewöhnlichen Materialeigenschaften des Graphits keine behindernde Haftung entsteht, so daß der Graphitrohrstrang tatsächlich ohne wesentliche Reibungsverluste in die Tiefe gleiten kann und später genauso leicht zu heben ist.

Dies ergibt sich durch die geringe Oberflächenspannung gegenüber der Schmelze und die geringen Reibungskoeffizienten von Graphit, die sogar mit zunehmender Temperatur kleiner werden.

Es ist weiterhin vorteilhaft, wenn die einzelnen Leitungselemente in ihrer insbesondere dick ausgestalteten Wandung ansteuerbare Magnetvorrichtungen aufweisen, durch die die Leitungselemente in der erstarrten metallischen Bohrlochverschalung, die in bevorzugter Weise aus Eisen besteht, wie ein Magnetgleiter geführt und/oder gehalten werden können.

Um zu gewährleisten, daß die einzelnen Elektromagnete von außerhalb des Bohrloches angesteuert werden können, weisen die einzelnen Leitungselemente interne Steuerleitungen und untereinander entsprechende Kontaktstellen auf, über die die Magnetvorrichtungen über den gesamten Leitungsstrang hinweg mit Steuersignalen versorgt werden können.

Durch diese Ausführung ist es möglich, zwischen der metallischen Bohrlochverschalung und den genannten Magnetvorrichtungen ein magnetisches Wanderfeld zu realisieren, so daß der Graphitrohrstrang durch entsprechende Ansteuerung der Magnetvorrichtungen im Bohrloch wie ein Magnetgleiter auf- und abgefahren werden kann. Dies ermöglicht es insbesondere, die Druckverhältnisse am Bohrlochgrund zu beeinflussen und den Graphitrohrstrang am Ende des Bohrvorhabens wiederum zu heben.

Es können somit in Verbindung mit der magnetischen Bohrlochverschalung durch elektromagnetische Ansteuerung Zug-, Halte- oder Druckkräfte auf die Leitungselemente ausgeübt werden. Die in der Tiefe wirkende Gewichtskraft der Leitungselemente ist daher manipulierbar, so daß auch die Dicke des Schmelzekissens, auf dem die Leitungselemente schwimmen einstellbar ist.

Die spätere Hebung kann noch dadurch erleichtert werden, daß das fertiggestellte Bohrloch unterstützend mit insbesondere druckbeaufschlagtem Wasser geflutet wird, wobei im Falle von beabsichtigtem Fluidmining oder Energiemining der untere Produktionsbereich eines derartigen Bohrloches unverrohrt bleibt und die steinschmelzeverglaste Bohrlochwandung unter dem Förderdruck des Wassers aufgebrochen und die Fluide oder Hochtemperatur-Geothermwasser freigesetzt werden.

In einer weiteren Ausgestaltung ist es zusätzlich vorgesehen, innerhalb der Wandung der Leitungselemente weitere ansteuerbare Magnetvorrichtungen einzusetzen, die für die zuzuführende Metallschmelze als Ventil wirken, so daß der Fluß der Metallschmelze im Inneren der Leitungselemente beeinflußt werden kann.

Durch diese erfindungsgemäße Installation der Ventile (Magnetventile) ist es möglich, daß in jedem Leitungselement durch Verriegelung des Magnetventiles ein Teil des gesamten auf dem Bohrlochgrund aufstehenden Metallschmelzestranges getragen wird, so daß das zunehmende Gewicht des Metallschmelzestranges auf mehrere Haltepunkte verteilt werden kann, die sich dadurch ergeben, daß die einzelnen Leitungselemente des Graphitrohrstranges mit den Halte/Führungsmagneten in der Gußeisenverschalung des Bohrloches festgehalten werden.

Somit ist es möglich, den Gewichtsdruck der Metallschmelzesäule zu variieren. Es kann so beispielsweise durch die gezielte Öffnung der Magentventile eine vordefinierte Menge an Metallschmelze dem Bohrlochgrund zugeführt werden oder aber durch gleichzeitige Öffnung aller Magnetventile impulsartig die gesamte Gewichtskraft des Metallschmelze-Stranges im Bohrlochgrund zur Wirkung kommen. In 10 000 m Tiefe beträgt dabei der Druck der Eisenschmelze-säule bereits über 700·16⁶Pa (7000 bar).

Durch impulsartige Ansteuerung der Ventile kann in der Schmelze über dem Bohrlochgrund eine Vibration erzeugt werden, die einen Saugeffekt hervorruft, dadurch den Bohrlochgrund von geschmolzenem Gestein befreit und so den Bohrfortschritt erhöht.

Die erfindungsgemäßen Magnetvorrichtungen zur Ausbildung von Halte/Führungsmagneten bzw. Magnetventilen oder auch anderer Steuereinrichtungen, deren Wirkungen auf magnetischen Kräften beruhen, können z.B. aus in isolierenden Graphit eingelassenen leitenden Graphitspulen bestehen. Ebenso ist es denkbar, die Vorrichtungen aus in spulenförmigen Graphitkanälen fließende Metallschmelze zu bilden. Hierbei können die Kanäle in den aus Graphit bestehenden Leitungslementen ausgebildet sein.

Um das erfindungsgemäße Schmelzbohrverfahren in Gang zu setzen, ist es vorteilhaft wenn der Schmelzbohrvorgang in einer schutzgasgefültten Vorbohrung beginnt, die mit einem Metallrohr ausgekleidet ist, welches an der Oberfläche, insbesondere in einer Stahlbetondecke verankert ist. Diese stahlverrohrte Vorbohrung sollte eine Tiefe von etwa 30 bis 50 Meter aufweisen, wobei mindestens der untere Meter von Metallverrohrung freibleiben sollte.

Weiterhin ist es nötig an der Bohroberfläche, Stromaggregate, eine Metallschmelzanlage mit Füllautomaten sowie eine Vorrichtung zur Befestigung der einzelnen Leitungselemente untereinander vorzusehen. Weitere Vorrichtungen, wie z.B. überdimensionale Bohrtürme oder hydraulische Druck- und Hebeanlagen sind bei dem erfindungsgemäßen Bohrverfahren nicht nötig.

Es ist darauf zu achten, daß die Stahlbetondecke entsprechend dick ausgelegt ist und das Bohrloch großflächig umgibt, damit beim Start des Metallschmelze-Bohrvorgangs und bei der einsetzenden Verpreßung der Gesteinsschmelze und eventueller Metallschmelzeanteile in das umliegende Gestein ein Durchbruch der Schmelze zur Oberfläche hin verhindert wird.

Da üblicherweise schon im Gestein Risse vorhanden sind, bedarf es nur einiger 10 bar Druck, um die vorhandenen Risse weiter zu erweitern und eine Verpreßung zu ermöglichen. Dies bedeutet, daß die genannte Tiefe von etwa 30 bis 50 Meter einer konventionellen Vorbohrung ausreicht, um das erfindungsgemäße Metallschmelzverfahren zu starten.

Zu Beginn der Bohrung wird in die metallisch ausgeschalte Vorbohrung das erste Leitungselement abgesenkt, welches mittels einer Manipulatorvorrichtung und/oder mit Hilfe der in den Elementen angeordneten Führungs-/Haltemagnete erfolgt. Nach entsprechender Montage mehrerer Leitungselemente, die bis dicht vor den Bohrlochgrund vorstoßen, wird die Metallschmelze in das Innere der Leitung eingefüllt, bis die Metallschmelze zwischen den in das Bohrloch eingesetzten Leitungselementen und der Innenwand der konventionellen Vorbohrung bis zum Rand der Metallrohrausschalung emporsteigt. Dort verbindet sie sich mit dieser durch Verschweißung. Der Durchmesser des Graphitrohrstranges ist dabei so zu bemessen, daß die Außenseite der Leitungselemente und die Innenseite des Metallrohres im erhitzten Zustand schlüssig aneinanderliegen, um ein Durchdringen der flüssigen Metallschmelze zu verhindern.

Hierdurch bildet sich ein Druckverschluß, so daß der Schmelzbohrvorgang gestartet werden kann. Darüber hinaus wird auch durch die Verbindung zwischen dem Metallschmelzestrang bzw. dem Graphitrohrstrang und dem in die Vorbohrung eingesetzten Metallrohr der Stromkreislauf zur unterstützenden Heizung der Metallschmelze geschlossen.

Zur Optimierung der Abtragung von Gestein am Bohrlochgrund ist es vorteilhaft, daß das unterste als Bohrkopf wirkende Leitungselement wenigstens eine Magnetpumpen-/ -düsenanordnung aufweist, mittels derer die Metallschmelze in Form wenigstens eines Schmelzestrahles auf den Bohrlochgrund geschossen werden kann.

Durch weitere vorgesehene Induktionsspulen, die durch die fließenden Metallschmelze selbst gebildet sein können (entsprechende spulenförmige Flußkanäle im Bohrkopf), ist es möglich, den Schmelzestrahl derart zu überhitzen, daß sich ein Strahl außerordentlich hoher Temperatur von mehreren tausend Grad oder ein Plasmastrahl ergibt, mit dem sich ein außerordentlicher Bohrfortschritt erreichen läßt.

Dieser überhitzte Schmelze- bzw. Plasmastrahl erzeugt beim Eindringen in die Schmelze eine lokale Überhitzung, insbesondere im mittleren Bereich, so daß dort der Gesteinsabtrag optimiert wird.

Durch die Ausbildung wenigstens eines Schmelzestrahles, der bevorzugterweise mittels einer im untersten Leitungselement vorgesehenen Magnetspulenanordnung ausrichtbar ist, besteht weiterhin die Möglichkeit, einer ungleichmäßigen Gesteinsabtragung am Bohrlochgrund entgegenzuwirken, die sich durch verschiedene Gesteinsarten/Gesteinsanisotropie ergeben kann. Hierzu wird der Schmelzestrahl auf die Stellen im Bohrlochgrund gerichtet, bei denen der Abtrag am geringsten ist.

Über den ungleichmäßigen Gesteinsabtrag im Bohrlochgrund kann man sich derart ein Bild machen, daß elektrische Impulse z.B. über die Schmelzesäule und/oder den Graphitrohrstrang bis zum Bohrlochgrund gesendet und die Laufzeit der von dort reflektierten Impule gemessen werden. Über die Fläche der Schmelzesäule/des Graphitrohres und die Laufzeit der Impulse läßt sich so eine topografische Aufnahme des Bohrlochgrundes erstellen, auswerten und eine Steuerung des Schmelzestrahles erreichen.

Je nach Ausrichtung des Schmelzestrahls erfolgt in vorteilhafter Weise im Bereich um den Strahl herum eine erhöhte Gesteinsabtragung, so daß sich ein in Strahlrichtung kegelförmiger Bohrlochgrund ergibt, wodurch die gesamte Angriffsfläche für die heiße Metallschmelze erhöht wird und eine größere Gesamt-Abtragrate realisierbar ist.

Die hier erwähnten Magnetanordnungen sind durch in den Leitungselementen integrierte Steuerleitungen ansteuerbar, wobei sich weiterhin vorteilhaft bemerkbar macht, daß diese Magnetanordnungen verschleißfrei arbeiten.

Um unterhalb der im untersten Leitungselement (Bohrkopf) integrierten Magnetspulenanordnung eine freie Beweglichkeit des Metallschmelzestrahles zu gewährleisten, ist es sinnvoll, im Bohrkopf eine insbesondere zentral angeordnete trichterförmige Ausnehmung auszubilden, innerhalb der der Schmelzestrahl z.B. um bis zu 60 Grad in alle Richtungen gegenüber der Metallschmelzesäule verschwenkt werden kann.

Der Bohrvorgang kann vorteilhafterweise auch dadurch optimiert werden, daß die Schmelze über dem Bohrlochgrund in Rotation versetzt wird, so daß die gegenüber der Metallschmelze leichtere Gesteinsschmelze nach oben und durch die Fliehkraft nach außen gefördert und in den Rissen verpreßt wird.

Die Rotation der Schmelze kann dabei durch die Magnetanordnung bewirkt werden, die auch die Schmelzestrahlen ablenkt. Die Rotationsachse der Schmelze ist dabei durch den Schmelzestrahl gegeben, so daß auch die Rotationsachse der Schmelze einstellbar ist.

Vorteilhaft ist es, wenn wenigstens im unteren, über die gesamte Länge des Elements verteilt, bevorzugt aber in mehreren der unteren Leitungselementen in identischer Weise auf die Schmelze wirkende Steuerelemente vorgesehen sind, die eine Rotation der Schmelze bzw. eine Ausrichtung der Strahlen bewirken. In diesem Fall ist ein Abbrand der Leitungselemente unschädlich und wirkt sich nicht auf die Steuerung der Schmelze(-strahlen) aus.

So kann z.B. zum Einbringen einer 10 km tiefen Bohrung ein unterer Bereich von identischen Leitungselemente über eine Länge von 100 m verwendet werden, so daß selbst bei großem Abbrand am Ende der tiefen Bohrung noch ein ansteuerbares Leitungselement den Bohrkopf bildet.

Als eine einfache Ausführung kann es sich bei den Steuerelementen um wenigstens drei mit der Schmelze in Kontakt stehende Stromleiter handeln, die in den Leitungselementen eingelassen sind. Durch Ansteuerung dieser Leiter mit Mehrphasenstrom kann eine Schmelzerotation erreicht werden. Durch unterschiedliche Stromstärken an den Phasen wird die Rotationsachse der rotierenden Schmelze schwenkbar, insbesondere um etwa bis zu 60°.

Ebenso ist es möglich die Steuerelemente, wie schon früher erwähnt, durch Graphitspulen oder in Kanälen fließende Schmelze zu bilden.

Eventuell mitverpreßte Metallschmelzeanteile sind dadurch rückgewinnbar, daß auch diese Schmelzeanteile durch den Stromfluß heizbar sind, wodurch die Schmelzeanteile flüssig bleiben und durch die Schwerkraft wieder in Richtung Bohrlochgrund zurücksinken.

Eine Rückgewinnung der Metallschmelzeanteile aus den Gesteinsrissen wird auch noch dadurch begünstigt, daß durch die in den Leitungselementen angeordneten Magnete eine Anziehungskraft auf die verpreßten Metallschmelzeanteile ausgeübt werden kann.

Unter dem Einfluß der magnetsichen Anziehungskräfte wird dabei die Ausbildung einer reinen Metallverschalung des Bohrloches begünstigt.

Durch die Beeinflussung dieser Anziehungskräfte ist es ebenso möglich, gezielt ein Bohrloch ohne Verschalung herzustellen. Hierzu werden beim Bohrvorgang die die Anziehungskraft bewirkenden Magnetvorrichtungen abgeschaltet, so daß die leichtere Gesteinsschmelze immer auf der Metallschmelze aufschwimmt und erstarrt ohne durch die Anziehgungskraft weggedrückt zu werden.

Dementsprechend wird sich so eine Verschalung aus reinem Gestein ausbilden.

Ein schematisches Ausführungsbeispiel der Erfindung ist in der Abbildung dargestellt.

Die Vorbohrung mit Einbringung und Verankerung eines dickwandigen Metallrohrs (3), z.B. aus Stahl, im Untergrund sichert den Start des Metallschmelze-Bohrverfahrens ohne zusätzliche Kühlung.

Ein Rohrstrang (1) aus mehreren Leitungselementen (9), die vollständig aus Graphit bestehen, wird über einen Hydraulikautomaten (Manipulator) mit dem Bohrkopfelement (18) zuerst, elementweise aus den einzelenen Leitungselementen (9) zusammengesetzt.

(Der Übersicht wegen sind in der Schemazeichnung Oberflächen-vorrichtungen wie Manipulator, Metallschmelzeanlage mit Fülleinrichtung und Stromaggregate mit Stromanschlüsse nicht dargestellt).

Sobald der Graphitrohrstrang (1) mit seinen Elementen (9) in das schutzgasgefüllte Metallrohr (3) der Vorbohrung gleitet, übernehmen die Führ- und Haltemagnete (8) den weiteren Vortrieb des Graphitrohrstrangs (1). Ist das Ende der Vorbohrungsverrohrung (3) erreicht und das Bohrkopfelement (18) eine Handbreit vor dem Bohrlochgrund angelangt, kann der Metallschmelze-Bohrvorgang durch das Einfüllen z.B. von Eisenschmelze beginnen und kontinuierlich bis zum Bohrziel fortgesetzt werden, während die Eisenschmelzezuführung (10) wegen des Schmelzevorrats im Metallschmelzestrang (2) diskontinuierlich erfolgen kann, so daß zwischenzeitlich die elementweise Verlängerung des Graphitrohrstrangs (I) durch den Manipulator an der Oberfläche ausgeführt werden kann.

Durch Aktivierung mindestens einer Magnetpumpe (4) und Magnetdüse (5) wird eine definierte Menge der bereits überhitzten Eisenschmelze des Metallschmelzestrangs (2) durch Magnetkraft komprimiert, weiter überhitzt und unter hohem Druck durch die Magnetdüse (5) gepreßt und als Schmelze- oder Plasma-Strahl auf den Bohrlochgrund (19) geschossen, wobei durch die schnelle Abfolge des Vorgangs ein Impulsstrahl (17) entsteht, wodurch die Abschmelz- und Abtragwirkung noch verstärkt wird.

Um einen gleichmäßigen Abtrag am Bohrlochgrund zu gewährleisten wird der Eisenschmelzestrahl durch mindestens drei Drehmagnete (6) wie ein Kegel (14) in der Funktion eines "Fluidrollenmeißels" um die Achse des Schmelze-Strahles (15) gedreht, wobei der Kegel durch Magnetkraft im Winkel um etwa 60 Grad in alle Richtungen schwenkbar (16) ist. Da der Schmelze-Strahl durch die auf ihn wirkende Magnetkraft jeden Schwenk automatisch mitmacht ist ein gleichmäßiger Abtrag des Gesteins vor dem Bohrkopfelement (18) des Graphitrohrstrangs (1) gesichert.

Die Steuerung des Metallschmelzekegels (14) erfolgt über in den Leitungselementen vorgesehene Steuerleitungen von der Oberfläche aus.

Die Eisenschmelze und die freigesetzte Gesteinsschmelze füllen den verfügbaren Raum um das Bohrkopfelement (18) des Graphitrohrstrangs (1) unter Druckanstieg in der Schmelze. Ein Teil der Eisenschmelze wird oberhalb des Bohrkopfelementes (18) von den Haltemagneten (8) um den Graphitrohrstrang (I) in einer gewünschten Stärke, wie beispielsweise die des Metallrohrs der Vorbohrung, konzentriert und zu einer einheitlichen Gußeisenverrohrung (11) im kontinuierlich fortschreitenden Schmelzbohrverfahren ausgebildet.

Bedingt durch die Dichte der Eisenschmelze treibt die leichtere Gesteinsschmelze auf und wird unter dem Druck der eingepumpten Schmelze bzw. unter dem Druck des vorrückenden Graphitrohrstrang (1) wegen der Gesteinsaufspaltung ins Seitengestein verpreßt. Mitverpreßte Eisenschmelze unterliegt der Aufheizung mittels Stromdurchfluß und fließt beim Vorrücken des Graphitrohrstrangs (I) aufgrund der Schwerkraft wieder in die tieferliegende Schmelzzone um den Schmelzekegel (14) zurück.

Die Bohrfortschrittgeschwindigkeit erhöht sich mit der Temperatur- und der relativen Druckerhöhung im Schmelze-Strahl gegenüber der Umgebungsschmelze und seiner Impulsfolge (Saugeffekt) sowie mit der Umlaufgeschwindigkeit des Schmelzestrahles bzw. der Umlaufgeschwindigkeit der rotierenden Schmelze.

Mit zunehmender Bohrtiefe nimmt das Eigengewicht des Graphitrohrstrangs (1) samt Metallschmelzestrang zu, bis dessen Gewicht und der für die Schmelzeverpressung notwendige Druck in der Schmelzzone im Gleichgewicht sind und der Graphitrohrstrang (1) wie auf einem Schmelzekissen gleitet.

Zur Aufrechterhaltung dieses Zustands sorgen die in jedem Graphitrohrstrangelement installierten Magnetventile (7), die jedes für sich einen Teil des Metallschmelzestrangs tragen, so daß das zunehmende Gewicht des Metallschmelzestrangs bei zunehmender Tiefe sich auf viele Haltepunkte verteilt. Das gleiche gilt für die Haltemagnete (8) im Außenbereich des Graphitrohrstrangs, die sich mit magnetischer Kraft an der Gußeisenverschalung (11) des Bohrlochs halten.

Ist ein ausreichender Gewichtsdruck im Metallschmelzestrang (2) aufgebaut, kann dieser hydraulische Druck in Kombination mit Magnetpumpe (4) und Magnetdüse (5) zur Bildung des Schmelze-Strahls (15) genutzt werden, indem impulsmäßig alle Magnetventile (7) gleichzeitig öffnen und eine kleine konkrete Menge Eisenschmelze freisetzen. In 10.000 m beträgt der Druck einer Eisenschmelzesäule bereits über 7000 bar, wenn alle Magnetventile (7) gleichzeitig öffnen.

Nach Freipumpen des Metallschmelzestrangs (2) und Erreichen des Bohrziels wird der Graphitrohrstrang (1) mit Hilfe der Halte- und Führmagnete (8) wieder gleitend zurückgeführt und der Graphitrohrstrang elementweise demontiert. Hierzu kann das Bohrloch unterstützend mit druckbeaufschlagtem Wasser geflutet werden.

## Patentansprüche

1. Schmelzbohrverfahren zur Einbringung maßhaltiger Bohrungen, insbesondere von großem Durchmesser, in Gestein, bei dem die Abraumschmelze in das durch Temperatur- und Druckeinwirkung aufgerissene Umgebungsgestein verpreßt wird und bei dem während des Bohrens durch erstarrende Schmelze eine Bohrlochverschalung (11) erstellt wird, **dadurch gekennzeichnet, daß** als Bohrmedium eine reine Metallschmelze (2) durch Leitungselemente (9) dem durch Aufschmelzung abzutragenden Bohrlochgrund (19) zugeführt wird.

2. Verfahren nach Anspruch 1, **dadurch gekennzeichnet, daß** die aus dem untersten Leitungselement (9) über dem Bohrlochgrund (19) austretende reine Metallschmelze (2) zwischen die Außenseite der Leitungselemente (9) und die Bohrlochinnenwand geführt wird und dort erstarrt.

3. Verfahren nach einem der vorherigen Ansprüche, **dadurch gekennzeichnet, daß** die erstarrte Schmelze einen Druckverschluß bildet.

4. Verfahren nach einem der vorherigen Ansprüche, **dadurch gekennzeichnet, daß** die reine Metallschmelze (2) durch Strom geheizt wird.

5. Verfahren nach Anspruch 4, **dadurch gekennzeichnet, daß** der Stromfluß durch die in der Leitung (9) geführte Schmelze (2) und die erstarrte Bohrlochverschalung (11) geschlossen ist.

6. Verfahren nach einem der vorherigen Ansprüche, **dadurch gekennzeichnet, daß** mit Bohrfortschritt am Bohrungsanfang weitere Leitungselemente (9) am jeweils vorherigen Element (9) befestigt werden.

7. Verfahren nach einem der vorherigen Ansprüche, **dadurch gekennzeichnet, daß** der durch Verpressung und Erstarrung entstandene Schwund an Metallschmelze (2) am Bohrungsanfang durch Schmelzenachführung (10) kompensiert wird.

8. Verfahren nach einem der vorherigen Ansprüche, **dadurch gekennzeichnet, daß** der Schmelzbohrvorgang in einer Vorbohrung beginnt, die mit einem Metallrohr (3) ausgekleidet ist, welches an der Oberfläche, insbesondere in einer Stahlbetondecke verankert ist.

9. Verfahren nach einem der vorherigen Ansprüche, **dadurch gekennzeichnet, daß** der Schmelzbohrvorgang unter Schutzgasatmosphäre begonnen wird.

10. Verfahren nach einem der vorherigen Ansprüche, **dadurch gekennzeichnet, daß** die Leitungselemente (9) bis kurz über den Bohrgrund (19) in das Metallrohr abgesenkt werden.

11. Verfahren nach einem der vorherigen Ansprüche, **dadurch gekennzeichnet, daß** die Absenkung der Leitungselemente (9) mittels einer Manipulatorvorrichtung und/oder mit Hilfe der in den Elementen (9) angeordneten Führungs-/Haltemagnete (8) erfolgt.

12. Verfahren nach einem der vorherigen Ansprüche, **dadurch gekennzeichnet, daß** zur Rückgewinnung/Hebung der Leitungselemente (9) in den Leitungselementen (9) angeordnete Magnetvorrichtungen (8) angesteuert werden.

13. Verfahren nach einem der vorherigen Ansprüche, **dadurch gekennzeichnet, daß** zur vereinfachten Rückgewinnung/Hebung der Leitungselemente (9) das Bohrloch insbesondere mit Druckwasser geflutet wird.

14. Verfahren nach einem der vorherigen Ansprüche, **dadurch gekennzeichnet, daß** das unterste Leitungselement (9) wenigstens eine Magnetpumpen-/-düsenanordnung (4,5) aufweist, mittels derer die Metallschmelze in Form wenigstens eines Schmelze-/Plasmastrahles (15) auf den Bohrlochgrund (19) geschossen wird.

15. Verfahren nach einem der vorherigen Ansprüche, **dadurch gekennzeichnet, daß** wenigstens das unterste Leitungselement (9) mindestens eine Steueranordnung (6) aufweist, über die die Schmelze-/Plasmastrahlen (15) ausgerichtet werden und/oder mittels der die über dem Bohrgrund (19) befindliche Metallschmelze in Drehung versetzt wird.

16. Verfahren nach einem der vorherigen Ansprüche, **dadurch gekennzeichnet, daß** der Schmelzestrahl (15) insbesondere mittels einer Induktionsspulenanordnung weiter erhitzt wird und einen Plasmastrahl bildet.

17. Verwendung einer reinen Metallschmelze als Bohrmedium zur Durchführung des Verfahrens nach einem der vorherigen Ansprüche.

18. Bohrvorrichtung zur Herstellung von Schmelzbohrungen in Gestein, mit der das abzutragende Gestein aufschmelzbar ist und mittels der durch die im Schmelzvorgang entstandene und/oder in das Bohrloch eingebrachte Schmelze eine aus erstarrter Schmelze gebildete Bohrlochverschalung (11) erstellbar ist, mit einem Rohrstrang (1), der elementweise aus mehreren Leitungselementen (9) zusammensetzbar ist, **dadurch gekennzeichnet, dass** durch die Leitungselemente (9) eine reine Metallschmelze (2) als Bohrmedium einem untersten Leitungselement (9), zuführbar ist, um einen Bohrlochgrund (19) durch Aufschmelzung abzutragen.

19. Bohrvorrichtung nach Anspruch 18, **dadurch gekennzeichnet, daß** die mit der geschmolzenen oder erstarrten Schmelzemasse in Kontakt stehenden Flächen der Leitungselemente (9) aus Graphit bestehen.

20. Bohrvorrichtung nach einem der vorherigen Ansprüche 18 oder 19, **dadurch gekennzeichnet, daß** ein Leitungselement (9) insgesamt aus Graphit besteht.

21. Bohrvorrichtung nach einem der vorherigen Ansprüche 18 bis 20, **dadurch gekennzeichnet, daß** ein Leitungselement (9) einem Zylinderstück mit einer zentralen Bohrung entspricht.

22. Bohrvorrichtung nach einem der vorherigen Ansprüche 18 bis 21, **dadurch gekennzeichnet, daß** das Verhältnis von Außendurchmesser zu Innendurchmesser des Leitungselements (9) größer 10:1 ist.

23. Bohrvorrichtung nach einem der vorherigen Ansprüche 18 bis 22, **dadurch gekennzeichnet, daß** in der Wandung eines Leitungselements (9) ansteuerbare Magnetvorrichtungen (8) angeordnet sind, die in Verbindung mit der metallischen Bohrlochverschalung (11) als Halte- und/oder Führungsmagneten (8) einsetzbar sind.

24. Bohrvorrichtung nach einem der vorherigen Ansprüche 18 bis 23, **dadurch gekennzeichnet, daß** in der Wandung eines Leitungselements (9) Magnetvorrichtungen angeordnet sind, die für die zu führende Schmelze als Ventil (7) einsetzbar sind.

25. Bohrvorrichtung nach einem der vorherigen Ansprüche 18 bis 24, **dadurch gekennzeichnet, daß** das unterste Leitungselement (9) den Bohrkopf (18) bildet und eine insbesondere zentral angeordnete trichterförmige Ausnehmung aufweist.

26. Bohrvorrichtung nach einem der vorherigen Ansprüche 18 bis 25, **dadurch gekennzeichnet, daß** wenigstens das unterste Leitungselement (9,18) wenigstens eine Magnetanordnung aufweist, die eine Pumpe (4) bilden zur Förderung der Schmelze und insbesondere zur Ausbildung wenigstens eines ausrichtbaren Schmelzestrahles (15).

27. Bohrvorrichtung nach einem der vorherigen Ansprüche 18 bis 26, **dadurch gekennzeichnet, daß** wenigstens im untersten Leitungselement (9,18) Steuerelemente (6) vorgesehen sind, durch die die Schmelze in Rotation versetzbar und/oder schwenkbar ist bzw. ein Schmelze-/Plasmastrahl (15) ausrichtbar ist.

28. Bohrvorrichtung nach einem der vorherigen Ansprüche 18 bis 27, **dadurch gekennzeichnet, daß** die Steuerelemente (6) aus wenigstens 3 mit der Schmelze in Kontakt stehenden Stromleitern bestehen.

## Claims

1. Molten bath drilling method for formation of exact-size drill holes, especially drill holes having a large diameter, in rocks, in which the overburden melt is pressed into the surrounding rock which is cracked open under the effects of the temperature and pressure and a drill hole lining (11) is formed during drilling when the melt solidifies, **characterised in that** the drilling medium is a pure metal melt (2) fed by pipeline elements (9) to the bottom of the drill hole to be excavated (19) by superficial fusing.

2. Method according to claim 1 **characterised in that** the pure metal melt (2) emerging from the bottom pipeline element (9) above the bottom of the drill hole (19) is fed between the outside of the pipeline elements (9) and the inner wall of the drill hole.

3. Method according to either of the foregoing claims **characterised in that** the solidified melt forms a pressure seal.

4. Method according to one of the foregoing claims **characterised in that** the pure metal melt (2) is heated by electricity.

5. Method according to claim 4 **characterised in that** the current flow is enclosed by the melt (2) fed through the pipeline (9) and the solidified drill hole lining (11).

6. Method according to one of the foregoing claims **characterised in that,** as drilling progresses, further pipeline elements (9) are fixed to each previous element (9) at the start of the bore.

7. Method according to one of the foregoing claims **characterised in that** the loss of metal melt (2) due to pressing and solidification is made up at the top of the bore by melt replenishment (10).

8. Method according to one of the foregoing claims **characterised in that** the molten bath drilling operation begins in a pilot hole lined with a metal tube (3), which is anchored on the surface, particularly in a reinforced concrete slab.

9. Method according to one of the foregoing claims **characterised in that** the molten bath drilling operation is begun in a protective gas atmosphere.

10. Method according to one of the foregoing claims **characterised in that** the pipeline elements (9) are lowered into the metal tube to just above the bottom of the drill hole (19).

11. Method according to one of the foregoing claims **characterised in that** the pipeline elements (9) are lowered by means of a manipulator device and/or using the guidance/holding magnets (8) located in the elements (9).

12. Method according to one of the foregoing claims **characterised in that** magnetic devices (8) located in the pipeline elements (9) are controlled for retrieval/raising of said pipeline elements (9).

13. Method according to one of the foregoing claims **characterised in that** for easier retrieval/raising of said pipeline elements (9) the drill hole is flooded, especially with water under pressure.

14. Method according to one of the foregoing claims **characterised in that** the bottom pipeline element (9) has at least one magnetic pump/nozzle arrangement (4, 5) by means of which the metal melt is forced to the bottom of the drill hole (19) in the form of at least one melt/plasma jet (15).

15. Method according to one of the foregoing claims **characterised in that** at least the bottom pipeline element (9) has at least one control arrangement (6), by which the melt/plasma jets (15) are directed and/or by means of which the metal melt above the bottom of the hole (19) is made to rotate.

16. Method according to one of the foregoing claims **characterised in that** the melt jet (15) is further heated, particularly by an induction coil arrangement, and forms a plasma jet.

17. Use of a pure metal melt as a drilling medium for implementation of the method according to one of the foregoing claims.

18. Drilling device to produce molten bath drill holes in rocks with which the rock to be excavated can be superficially fused and by means of which a drill hole lining (11) formed by solidified melt may be produced by the melt generated in the melting operation and/or injected into the drill hole, with a string of tubes (1), which can be assembled in sections from several pipeline elements (9), **characterised in that** a pure metal melt (2) forming the drilling medium can be fed through the pipeline elements (9) to a bottom pipeline element (9) in order to excavate the bottom of a drill hole (19) by superficial fusion.

19. Drilling device according to claim 18 **characterised in that** the surfaces of the pipeline elements (9) in contact with the melted or solidified molten material are made of graphite.

20. Drilling device according to either of the foregoing claims 18 or 19 **characterised in that** a pipeline element (9) is made entirely of graphite.

21. Drilling device according to one of the foregoing claims 18 to 20 **characterised in that** a pipeline element (9) is in the form of a cylinder with a central bore.

22. Drilling device according to one of the foregoing claims 18 to 21 **characterised in that** the ratio of outside diameter to inside diameter of the pipeline element (9) is greater than 10:1.

23. Drilling device according to one of the foregoing claims 18 to 22 **characterised in that** controllable magnetic devices (8) are located in the wall of a pipeline element (9) and may be used as holding and/or guidance magnets (8) in association with the metal drill hole lining (11).

24. Drilling device according to one of the foregoing claims 18 to 23 **characterised in that** magnetic devices are located in the wall of a pipeline element (9), which may be used as a valve (7) for the melt fed in.

25. Drilling device according to one of the foregoing claims 18 to 24 **characterised in that** the bottom pipeline element (9) forms the drill head (18) and has a cone-shaped recess arranged particularly centrally.

26. Drilling device according to one of the foregoing claims 18 to 25 **characterised in that** at least the bottom pipeline element (9, 18) has at least one magnet arrangement forming a pump (4) to deliver the melt and particularly to form at least one directable melt jet (15).

27. Drilling device according to one of the foregoing claims 18 to 26 **characterised in that** control elements (6) are provided at least in the bottom pipeline element (9, 18), through which the melt may be moved and/or tilted in rotation and a melt/plasma jet (15) may be directed.

28. Drilling device according to one of the foregoing claims 18 to 27 **characterised in that** the control elements (9) consist of at least 3 conductors in contact with the melt.

## Revendications

1. Procédé de forage thermique pour la réalisation de forages à stabilité dimensionnelle, en particulier de grand diamètre, dans la roche, dans lequel les déblais fondus sont compactés dans la roche environnante ouverte sous l'action de la température et de la pression, et dans lequel un coffrage de trou de forage (11) est réalisé pendant le forage par la masse fondue solidifiée, **caractérisé en ce que**, comme agent de forage, une masse fondue métallique pure (2) est acheminée à travers des éléments de conduite (9) au fond du trou de forage (19) à excaver par la fusion.

2. Procédé selon la revendication 1, **caractérisé en ce que** la masse fondue métallique pure (2) sortant de l'élément de conduite le plus bas (9) au-dessus du fond du trou de forage (19) est acheminée entre le côté extérieur des éléments de conduite (9) et la paroi intérieurs du trou de forage, et s'y solidifie.

3. Procédé selon l'une quelconque des revendications précédentes, **caractérisé en ce que** la masse fondue solidifiée forme une obturation sous pression.

4. Procédé selon l'une des revendications précédentes, **caractérisé en ce que** la masse fondue métallique pure (2) est chauffée par courant électrique.

5. Procédé selon la revendication 4, **caractérisé en ce que** le circuit est fermé par la masse fondue (2) passant à l'intérieur de la conduite (9) et par le coffrage solidifié de trou de forage (11).

6. Procédé selon l'une des revendications précédentes, **caractérisé en ce que**, lors de la poursuite du forage au début du forage, d'autres éléments de conduite (9) sont fixés sur l'élément (9) précédent respectif.

7. Procédé selon l'une des revendications précédentes, **caractérisé en ce que** la contraction de la masse fondue métallique (2) occasionnée au début du forage par le compactage et la solidification est compensée par l'arrivée complémentaire de la masse fondue (10).

8. Procédé selon l'une des revendications précédentes, **caractérisé en ce que** le processus de forage thermique commence dans un préforage qui est habillé d'un tube métallique (3) ancré sur la surface, en particulier dans une couverture de béton armé.

9. Procédé selon l'une des revendications précédentes, **caractérisé en ce que** le processus de forage thermique débute sous une atmosphère de gaz protecteur.

10. Procédé selon l'une des revendications précédentes, **caractérisé en ce que** les éléments de conduite (9) sont abaissés dans le tube métallique jusqu'à ce qu'ils se trouvent un peu au-dessus du fond de forage (19).

11. Procédé selon l'une des revendications précédentes, **caractérisé en ce que** l'abaissement des éléments de conduite (9) est effectué au moyen d'un dispositif manipulateur et/ou à l'aide des aimants de guidage/retenue (8) disposés dans les éléments (9).

12. Procédé selon l'une des revendications précédentes, **caractérisé en ce que**, pour la récupération/le relevage des éléments de conduite (9), des dispositifs magnétiques (8) disposés dans les éléments de conduite (9) sont pilotés.

13. Procédé selon l'une des revendications précédentes, **caractérisé en ce que**, pour simplifier la récupération/le relevage des éléments de conduite (9), le trou de forage est inondé en particulier avec de l'eau sous pression.

14. Procédé selon l'une des revendications précédentes, **caractérisé en ce que** l'élément de conduite le plus bas (9) présente au moins un dispositif de pompes/buses magnétiques (4,5) au moyen duquel la masse fondue métallique est lancée sur le fond de forage (19) sous la forme d'au moins un jet de masse fondue/plasma (15).

15. Procédé selon l'une des revendications précédentes, **caractérisé en ce que** au moins l'élément de conduite le plus bas (9) présente au moins un dispositif de commande (6) via lequel les jets de masse fondue/plasma (15) sont orientés et/ou au moyen duquel la masse fondue métallique située au-dessus du fond du trou de forage (19) est mise en rotation.

16. Procédé selon l'une des revendications précédentes, **caractérisé en ce que** le jet de masse fondue (15) est chauffé davantage, en particulier au moyen d'un dispositif de bobines d'auto-induction, et forme un jet de plasma.

17. Utilisation d'une masse fondue métallique pure en tant qu'agent de forage pour la réalisation du procédé selon l'une des revendications précédentes.

18. Equipement de forage pour la réalisation de forages thermiques dans la roche, avec lequel la roche à excaver peut être fondue et avec lequel un coffrage de trou de forage (11) formé à partir de la masse fondue solidifiée peut être établi par la masse fondue occasionnée dans le processus de fusion et/ou la masse fondue réalisée dans le trou de forage, avec une ligne de tubes (1) qui peut être composée élément par élément à partir de plusieurs éléments de conduite (9), **caractérisé en ce que**, à travers les éléments de conduite (9), une masse fondue métallique pure (2) doit être délivrée en tant qu'agent de forage à un élément de conduite le plus bas (9) pour excaver un fond du trou de forage (19) par fusion.

19. Dispositif de forage selon la revendication 18, **caractérisé en ce que** les surfaces des éléments de conduite (9) en contact avec la masse fondue ou solidifiée se composent de graphite.

20. Dispositif de forage selon l'une des revendications précédentes 18 ou 19, **caractérisé en ce qu'**un élément de conduite (9) est entièrement composé de graphite.

21. Dispositif de forage selon l'une des revendications précédentes 18 à 20, **caractérisé en ce qu'**un élément de conduite (9) correspond à une pièce cylindrique avec un alésage central.

22. Dispositif de forage selon l'une des revendications précédentes 18 à 21, **caractérisé en ce que** le rapport du diamètre extérieur au diamètre inférieur de l'élément de conduite (9) est supérieur à 10:1.

23. Dispositif de forage selon l'une des revendications précédentes 18 à 22, **caractérisé en ce que**, dans la paroi d'un élément de conduite (9), sont disposés des équipements magnétiques (8) pilotables qui peuvent être mis en oeuvre en liaison avec le coffrage métallique de fond de forage (11) sous forme d'aimants de retenue et/ou de guidage (8).

24. Dispositif de forage selon l'une des revendications précédentes 18 à 23, **caractérisé en ce que**, dans la paroi d'un élément de conduite (9), sont disposés des équipements magnétiques pilotables qui peuvent être mis en oeuvre en tant que vanne (7) pour la masse fondue à guider.

25. Dispositif de forage selon l'une des revendications précédentes 18 à 24, **caractérisé en ce que** l'élément de conduite le plus bas (9) forme la tête de forage (18) et présente un évidement en forme d'entonnoir disposé en particulier de façon centrale.

26. Dispositif de forage selon l'une des revendications précédentes 18 à 25, **caractérisé en ce qu'**au moins l'élément de conduite le plus bas (9, 18) présente au moins un dispositif magnétique qui forme une pompe (4) pour le transport de la masse fondue et en particulier pour la formation d'au moins un jet de masse fondue (15) orientable.

27. Dispositif de forage selon L'une des revendications précédentes 18 à 26, **caractérisé en ce que**, au moins dans l'élément de conduite le plus bas (9, 18), il est prévu des éléments de commande (6) par le biais desquels la masse fondue peut être mise en rotation et/ou peut être mise en pivotement ou par le biais desquels un jet de masse fondue/plasma (15) est orientable.

28. Dispositif de forage selon l'une des revendications précédentes 16 à 27, **caractérisé en ce que** les éléments de commande (6) sont composés d'au moins 3 conducteurs électriques en contact avec la masse fondue.
